# EUROPÄISCHE PATENTSCHRIFT

(11) **EP 0 336 117 B1**
(45) Veröffentlichungstag und Bekanntmachung des Hinweises auf die Patenterteilung: **29.07.1992**
(21) Anmeldenummer: 89103723.6
(22) Anmeldetag: 03.03.1989
(51) Int. Cl.: A63B 69/06

(54) **Ruderkombinationsgerät**
Combinative rowing apparatus
Appareil combinatoire à ramer

(30) Priorität: 07.04.1988 DE 8805035 U; 13.06.1988 DE 3820090
(43) Veröffentlichungstag der Anmeldung: 11.10.1989
(73) Patentinhaber: Heinz Kettler GmbH & Co., D-59469 Ense (DE)
(72) Erfinder: Kettler, Daniel, Dipl.-Ing., D-4763 Ense-Parsit (DE)
(74) Vertreter: Schirmer, Siegfried, Dipl.-Ing.

(56) Entgegenhaltungen:
- EP-A- 0 095 226
- EP-A- 0 208 208
- DE-A- 2 347 029
- FR-A- 2 309 253
- GB-A- 1 133 927
- GB-A- 2 065 482
- US-A- 4 477 071
- US-A- 4 627 610

## Beschreibung

Die Erfindung betrifft ein Ruderkombinationsgerät, bei dem auf einem Rahmen zwei mit je einem Handgriff versehene, gegen ein verstellbares Widerstandselement wirkende Ruderarme gelenkig an einem Ende je eines verstellbaren Ruderarmträgers gelenkig angeschlossen sind und in Längsrichtung des Rahmens ein verschiebbarer Sitz geführt ist sowie am Ende des Rahmens ein Polsterbrett schwenkbar befestigt angeordnet und über eine Lagerschiene und einen am Rahmen befestigten Aufnahmestutzen festgesetzt ist.

In der britischen Patentschrift 1 133 927 wird bereits ein Trainingsgerät beschrieben, das sowohl die Form eines Stuhles mit daran drehbar befestigter Rudereinrichtung als auch als herkömmliches Rudergerät eine ebenerdige Stellung mit einem gleitenden Sitz zur Simulierung des Ruderns einnehmen kann.

Zur Realisierung dieser Doppelfunktion sind an einem Hauptrahmen sowohl eine als Polsterbrett ausgebildete Rückenlehne als auch ein Sitz sowie zwei weitere Rahmenteile angelenkt. In der Stellung als Stuhl bilden die zusätzlichen Rahmenteile die Stützen für den aufgerichteten Hauptrahmen und den Sitz, wobei das Polsterbrett auf dem Hauptrahmen aufliegt. In der Funktion als Rudergerät sind die drei Rahmenteile flach zusammengelegt und ebenerdig angeordnet; das Polsterbrett ist zurückgeschwenkt und der Sitz liegt gleitend auf dem Hauptrahmen auf. Die eigentliche Rudereinrichtung besteht aus an den Seitenteilen des Hauptrahmens in stufenweise drehbar angeordneten Naben befestigten, seitlich verschwenkbaren Auslegern (Ruderarmträger) mit daran angelenkten Ruderarmen.

Die Benutzung des Geräts zu Übungszwecken ist in der Stellung als Stuhl nicht oder nur in beschränktem Umfang möglich. Generell ist die Anwendungsbreite dieser Einrichtung begrenzt. Die seitlich nach außen gerichteten Ruderarmträger gestatten zwar eine stufenweise Höhenverstellung der Ruderarme, die dabei jedoch gleichzeitig nach innen oder außen bewegt werden und somit nur eine Höhenverstellung in engen Grenzen zulassen.

Die bekannten Ruderkombinationsgeräte (vgl. EP 0 095 226) ermöglichen eine vielseitige Anwendung, z. B. Ruderübungen, beidarmige wechselseitige Überzüge, Kniebeugen, Schulterheben, Armcurlen, Schulter- und Bankdrücken. Auf Grund dieses breiten Trainingsprogramms finden Ruderkombinationsgeräte in der Praxis immer breitere Anwenderkreise.

Das Ruderkombinationsgerät nach US 4 477 071 kann sowohl in einer horizontal verlaufenden Stellung des Rahmens als auch in einer vertikal verlaufenden Stellung des Rahmens benutzt werden. Bei der vertikal verlaufenden Stellung des Rahmens dient das Polsterbrett als Bodenauflage, d. h. das Polsterbrett verläuft in einer im wesentlichen rechtwinkligen Lage zum Rahmen. Das Polsterbrett muß in diese Lage umgesteckt werden. Hierzu dienen teleskopartige Anschlüsse, die annähernd senkrecht zum Rahmen verlaufen. Das Polsterbrett ist also ein sogenanntes Zubehörteil, das für die jeweilige Benutzungslage nur eingelegt und gegebenenfalls in dieser Lage arretiert werden muß. Hierzu sind für den Benutzer zusätzliche Handgriffe erforderlich. Im praktischen Gebrauch hat es sich bereits ergeben, daß das Polsterbrett als gesondertes Zubehörteil nicht in der Nähe des Kombinationsgerätes gelagert wurde und daher bei Bedarf nicht zur Verfügung stand, was sich vor allem dann einstellt, wenn das Gerät nicht ständig benutzt wird.

Die an die bekannten Ruderkombinationsgeräte angeschlossenen Ruderarme sind an je einem festgelegten Punkt angelenkt. Die Widerstandseinstellung ist zwar variabel, nicht aber der Gelenkpunkt.

Der Erfindung liegt die Aufgabe zugrunde, ein Ruderkombinationsgerät der aufgezeigten Gattung so auszubilden, daß die Anwendungsmöglichkeiten erweitert werden, wobei die erforderliche Geräteeinstellung vereinfacht und mit einem Minimum an Aufwand möglich ist.

Diese Aufgabe wird erfindungsgemäß dadurch gelöst, daß die Ruderarmträger in einem am Rahmen des Ruderkombinationsgerätes starr befestigten, durch senkrechte Seitenwände und eine Bodenplatte gebildeten Halterungsteil senkrecht über dem Rahmen höhenwinkelveränderlich einstellbar sind und dem Polsterbrett ein Abstützträger zugeordnet ist, der an einem Ende mit dem Polsterbrett und am anderen Ende mit dem Aufnahmestutzen gelenkig verbunden ist, wobei der verschwenkbare Abstützträger am Aufnahmestutzen arretierbar ist.

Ein derart ausgebildetes Ruderkombinationsgerät eröffnet bei einfacher und schneller Verstellung der Ruderarme, des Polsterbrettes und des Sitzes vielseitige Anwendungsmöglichkeiten. Das Polsterbrett ist aufgrund der erfindungsgemäßen Anordnung fester Bestandteil des Ruderkombinationsgerätes geworden. Durch einfaches Verschwenken kann das Polsterbrett aus einer annähernd horizontalen Lage, wo es in Verlängerung des Sitzes verläuft, in eine senkrecht zum Rahmen verlaufende Stellung gebracht werden. Die Anordnung und Ausbildung des Gelenkes für den Ruderarmträger ist unkompliziert und robust und gestattet durch die variable Verstellbarkeit der Anlenkpunkte der Ruderarme die Durchführung zusätzlicher Übungen mit Belastung weiterer Muskelpartien und gewährleistet gleichzeitig eine einfache und sichere Halterung und Führung der Ruderarmträger.

Weitere vorteilhafte Ausgestaltungen der Erfindung sind in den Unteransprüchen aufgezeigt.

Ausführungsbeispiele der Erfindung sind in der Zeichnung dargestellt und werden nachfolgend näher beschrieben. Es zeigen:
Fig. 1 eine perspektivische Darstellung eines Ruderkombinationsgeräts ohne Polsterbrett;
Fig. 2 eine vergrößerte Darstellung des Punktes A nach Fig. 1;
Fig. 3 eine Seitenansicht eines Ruderkombinationsgeräts mit am Sitz arretiertem Polsterbrett und als Variante (gestrichelt dargestellt) mit senkrechter Stellung des Polsterbretts;
Fig. 4 eine vergrößerte Darstellung eines Aufnahmestutzens mit einem gelenkig angeschlossenen Polsterbrett in perspektivischer Darstellung;
Fig. 5 eine Variante zur Darstellung gemäß Fig. 4;
Fig. 6 eine Seitenansicht der Ausbildung nach Fig. 5, jedoch mit senkrecht zum Rahmen in dem Aufnahmestutzen arretiertem Polsterbrett;
Fig. 7 eine perspektivische Darstellung einer Variante des Gelenkanschlusses des Polsterbretts an den Aufnahmestutzen mit geöffnetem Feststellhebel;
Fig. 8 eine Seitenansicht der Ausbildung gemäß Fig. 7, jedoch mit in Funktion befindlichem Feststellhebel;
Fig. 9 eine Seitenansicht eines Ruderkombinationsgeräts in Ruderstellung mit einer Variante des Gelenkanschlusses des Polsterbretts an den Aufnahmestutzen mit senkrechter Stellung des Polsterbretts;
Fig. 10 eine perspektivische Darstellung des Gelenkanschlusses nach Fig. 9 mit in Schwenkbewegung befindlichem Polsterbrett;
Fig. 11 eine vergrößerte Seitenansicht, teilweise im Schnitt dargestellt, des Gelenkanschlusses mit senkrechter Stellung des Polsterbretts;
Fig. 12 wie Fig. 11, jedoch mit abgeschwenktem Abstützungsträger;
Fig. 13 eine perspektivische Darstellung eines Ruderkombinationsgeräts (ohne Ruderarme) mit nahezu in Parallellage zur Führungsbahn verschwenktem Polsterbrett;
Fig. 14 eine Seitenansicht eines Ruderkombinationsgeräts in Überkopf-Ruderstellung mit nahezu waagerechter Stellung des Polsterbretts und
Fig. 15 wie Fig. 9, jedoch mit um 90° verdrehtem Ruderkombinationsgerät.

Auf einem Rahmen 3 sind zwei mit je einem Handgriff 19 versehene Ruderarme 2 gelenkig angeschlossen, die gegen einen verstellbaren Hydraulikwiderstand 20 wirken. In Längsrichtung des Rahmens 3 ist über Führungsrollen 15 ein Sitz 14 verschiebbar geführt. Die Führungsbahn 28 für den Sitz 14 lagert an der einen Seite auf dem Rahmen 3 und an der anderen Seite an einem am Rahmen 3 geführten Halteträger 12.

Die Ruderarme 2 sind über je einen Ruderarmträger 16 in einem am Rahmen 3 angeordneten Halterungsteil 17 höhenwinkelveränderlich befestigt. Nach den Fig. 1 und 2 weist der Halterungsteil 17 zwei durch eine Bodenplatte verbundene Seitenwandungen auf, in denen im Abstand zueinander Durchbrechungen 18 angeordnet sind. Die Mittelpunkte der Durchbrechungen 18 verlaufen in der Seitenansicht gesehen in einer bogenförmigen Linie, die die Form eines Viertelkreises aufweist. Die Seitenwandungen des Halterungsteils 17 besitzen die Form eines Viertelkreises. Der Ruderarmträger 16 wird zwischen die Seitenwandungen des Halterungsteils 17 eingeführt und mittels Arretierbolzen 21 in den gewünschten Durchbrechungen 18 gelenkig gelagert. Es besteht auch die Möglichkeit, den Halterungsteil 17 zur stufenlosen winkelveränderlichen Befestigung des Ruderarmträgers 16 auszubilden.

An einem Ende des Rahmens 3 ist ein Aufnahmestutzen 8 starr angeordnet, an dem über einen Abstützungsträger 4 das Polsterbrett 1 gelenkig angeschlossen ist. Auf der Unterseite des Polsterbretts 1 verläuft eine auskragende Lagerschiene 5, an deren auskragender Stirnseite eine Verstellschraube 6 angeordnet ist. Diese Verstellschraube 6 lagert, wie in Fig. 3 angedeutet, in der senkrechten Lage des Polsterbretts 1 auf einer abgesetzten Lagerfläche 11 des Aufnahmestutzens 8 und kann bei Bedarf so nachgestellt werden, daß immer eine ausreichende Verklemmung zur stabilen Halterung des sich in senkrechter Stellung befindlichen Polsterbretts 1 erreicht wird. In Fig. 4 ist der Gelenkpunkt zwischen Aufnahmestutzen 8 und Abstützungsträger 4 mit 9 und der Gelenkpunkt zwischen Abstützungsträger 4 und Polsterbrett 1 mit 10 bezeichnet.

Zur Herstellung einer zugfesten Verbindung zwischen dem annähernd parallel zum Rahmen 3 umgelegten Polsterbrett 1 und dem Sitz 14 ist an der auskragenden Stirnseite der Lagerschiene 5 des Polsterbretts 1 eine im rechten Winkel zur Lagerschiene 5 verlaufende Lasche 7 angeordnet, die eine Führungsrolle 15 des Sitzes 14 untergreift, vgl. Fig. 3.

Am Rahmen 3 sowie am Halteträger 12 sind Füße 13 angeordnet, die höhenverstellbar ausgebildet sein können. Bei einer Variante nach Fig. 5 und 6 ist der Abstützungsträger 4 des Polsterbretts 1 in dem Aufnahmestutzen 8 des Rahmens 3 gelenkig gelagert und höhenveränderlich geführt. Hierzu ist der Aufnahmestutzen 8 mit einem Langloch 22 sowie einer oberen Aussparung 29 versehen, wobei die Breite des Langlochs 22 dem Gelenkbolzen 9 und die Tiefe der Aussparung 29 der Breite des Abstützungsträgers 4 entsprechend bemessen sind. Zur Arretierung des senkrecht in den Aufnahmestutzen 8 eingeführten Abstützungsträgers 4 dient eine Stellschraube 23.

Bei einer weiteren Variante eines Gelenkanschlusses des Polsterbretts 1 an den Aufnahmestutzen 8 sind zwei seitliche Kragwangen 24 angeordnet, denen ein mit einem Quersteg 27 versehenener Feststellhebel 25 zugeordnet ist. Der Feststellhebel 25 ist am Rahmen 3 gelenkig gelagert und kann zur Gewährleistung der senkrechten Stellung des Abstützungsträgers 4 mit dem Polsterbrett 1 in eine Unterschneidung 26 der Kragwangen 24 eingeführt werden. Über die Drehpunkte 30 können die Polsterbretter 1 bei den Ausführungen nach den Fig. 5 bis 8 jeweils um 180° zum Abstützungsträger 4 verschwenkt werden.

Aus den Fig. 9 bis 13 ist eine besonders vorteilhafte Variante eines Gelenkanschlusses des Polsterbrettes 1 an den Aufnahmestutzen 8 erkennbar. Der Aufnahmestutzen 8 ist auf der der Stellschraube 23 gegenüberliegenden Seite 34 offen ausgebildet, so daß der im Gelenkpunkt 9 angeschlossene Abstützungsträger 4 beim Verschwenken des Polsterbretts 1 mit seinem unterhalb des Gelenkpunktes 9 befindlichen Teil aus dem Bereich des Aufnahmestutzens 8 ausschwenken kann. Um beim Einschwenken des Abstützungsträgers in die senkrechte Lage, d. h. senkrecht zum Rahmen 3, ein Einklemmen von Körperteilen, insbesondere der Finger, zwischen dem Aufnahmestutzen 8 und dem Abstützungsträger 4 zu vermeiden, ist auf dem Abstützungsträger 4 oberhalb der Stellschraube 23 in Höhe des Gelenkpunktes 9 ein Klemmschutz 31 angeordnet. Die Vorderseite dieses Klemmschutzes 31 verläuft konvex gewölbt.

Wie in Fig. 11 dargestellt, ist der Stellschraube 23 eine im Abstützungsträger 4 festgelagerte Gegengewindehülse 33 zugeordnet, wobei auf der Stellschraube 23 eine Arretierungsscheibe 32 angeordnet ist.

Der auf der Führungsbahn 28 verschiebbar gelagerte Sitz 14 kann über die Arretierungsschraube 35 stufenlos arretiert werden, so daß bei der in Fig. 14 dargestellten Übung eine sichere Rückenlage der das Gerät benutzenden Person gewährleistet ist. Zu dieser sicheren Lage tragen auch die auf der Unterseite des Polsterbretts 1 an ihren beiden Enden angeordneten U-förmigen Lagerungsbügel 36 bei. Hierzu lagern die Lagerungsbügel mit ihren Stegen auf der Unterseite des Polsterbretts 1 und mit ihren Flanschen auf den beiden Führungsrohren der Führungsbahn 28. Die Stirnseiten der Flansche der Lagerungsbügel 36 sind dem Profil der Führungsrohre der Führungsbahn 28 entsprechend konkav gewölbt ausgebildet, so daß sie, wie aus Fig. 13 erkennbar, beim Ausschwenken des Polsterbretts 1 auf der Führungsbahn 28 gleiten können. Die Lagerungsbügel 36 besitzen unterschiedliche Länge.

### Aufstellung der Bezugszeichen:

- 1: Polsterbrett
- 2: Ruderarme
- 3: Rahmen
- 4: Abstützungsträger
- 5: Lagerschiene
- 6: Verstellschraube
- 7: Lasche
- 8: Aufnahmestutzen
- 9: Gelenkpunkt
- 10: Gelenkpunkt
- 11: Auflagerfläche
- 12: Halteträger
- 13: Füße
- 14: Sitz
- 15: Führungsrolle
- 16: Ruderarmträger
- 17: Halterungsteil
- 18: Durchbrechungen
- 19: Griff
- 20: Hydraulikwiderstand
- 21: Arretierbolzen
- 22: Langloch
- 23: Stellschraube
- 24: Kragwangen
- 25: Feststellhebel
- 26: Unterschneidung
- 27: Quersteg
- 28: Führungsbahn
- 29: Aussparung
- 30: Drehpunkt
- 31: Klemmschutz
- 32: Arretierungsscheibe
- 33: Gegengewindehülse
- 34: offene Seite von 8
- 35: Arretierungsschraube
- 36: Lagerungsbügel

## Patentansprüche

1. Ruderkombinationsgerät, bei dem auf einem Rahmen zwei mit einem Handgriff versehene, gegen ein stellbares Widerstandselement wirkende Ruderarme an einem Ende je eines verstellbaren Ruderarmträgers gelenkig angeschlossen sind und in Längsrichtung des Rahmens ein verschiebbarer Sitz geführt ist sowie am Ende des Rahmens ein Polsterbrett schwenkbar angeordnet und über eine Lagerschiene und einen am Rahmen befestigten Aufnahmestutzen feststellbar ist, dadurch gekennzeichnet, daß die Ruderarmträger (16) in einem am Rahmen (3) starr befestigten, durch senkrechte Seitenwände und eine Bodenplatte gebildeten Halterungsteil (17) senkrecht über dem Rahmen höhenwinkelveränderlich einstellbar sind und dem Polsterbrett (1) ein Abstützträger (4) zugeordnet ist, der an einem Ende mit dem Polsterbrett (1) und am anderen Ende mit dem Aufnahmestutzen (9) gelenkig verbunden ist, wobei der Abstützträger (4) am Aufnahmestutzen (8) arretierbar ist.

2. Ruderkombinationsgerät nach Anspruch 1, dadurch gekennzeichnet, daß die Seitenwände des Halterungsteils (17) in einem Viertelkreis angeordnete Durchbrechungen (18) zur stufenweisen senkrechten Verstellung des Höhenwinkels der Ruderarmträger (16) aufweisen.

3. Ruderkombinationsgerät nach Anspruch 1, dadurch gekennzeichnet, daß das Halterungsteil (17) zur stufenlosen winkelveränderlichen Befestigung des Ruderarmträgers (16) ausgebildet ist.

4. Ruderkombinationsgerät nach einem der Ansprüche 1 bis 3, dadurch gekennzeichnet, daß die auf der Unterseite des Polsterbretts (1) angeordnete auskragende Lagerschiene (5) an ihrer freien Stirnseite mit einer Verstellschraube (6) versehen ist.

5. Ruderkombinationsgerät nach einem der Ansprüche 1 bis 4, dadurch gekennzeichnet, daß an der auskragenden Stirnseite der Lagerschiene (5) zur Herstellung einer zugfesten Verbindung des annähernd parallel zum Rahmen (3) umgelegten Polsterbretts (1) mit dem Sitz (14) ein Arretierungselement angeordnet ist.

6. Ruderkombinationsgerät nach Anspruch 5, dadurch gekennzeichnet, daß das Arretierungselement durch eine annähernd im rechten Winkel zur Lagerschiene (5) des Polsterbretts (1) verlaufende Lasche (7) gebildet ist.

7. Ruderkombinationsgerät nach einem der Ansprüche 5 und 6, dadurch gekennzeichnet, daß die Lasche (7) zur Untergreifung einer Führungsrolle (15) des Sitzes (14) ausgebildet ist.

8. Ruderkombinationsgerät nach einem der Ansprüche 1 bis 7, dadurch gekennzeichnet, daß der Aufnahmestutzen (8) eine abgesetzte Auflagefläche (11) zur Auflagerung der an der auskragenden Stirnseite der Lagerschiene (5) des Polsterbretts (1) angeordneten Verstellschraube (6) aufweist.

9. Ruderkombination nach einem der Ansprüche 1 bis 8, dadurch gekennzeichnet, daß der Abstützungsträger (4) des Polsterbretts (1) in dem Aufnahmestutzen (8) des Rahmens (3) gelenkig gelagert und höhenveränderlich geführt ist.

10. Ruderkombination nach Anspruch 9, dadurch gekennzeichnet, daß der Aufnahmestutzen (8) mit einem Langloch (22) und einer rechtwinklig dazu angeordneten Stellschraube (23) sowie einer oberen Aussparung (29) versehen ist.

11. Ruderkombinationsgerät nach einem der Ansprüche 1 bis 10, dadurch gekennzeichnet, daß am Aufnahmestutzen (8) zwei seitliche Kragwangen (24) angeordnet sind.

12. Ruderkombinationsgerät nach einem der Ansprüche 1 bis 11, dadurch gekennzeichnet, daß den Kragwangen (24) ein Feststellhebel (25) zugeordnet ist.

13. Ruderkombinationsgerät nach einem der Ansprüche 1 bis 12, dadurch gekennzeichnet, daß die Kragwangen (24) eine Unterschneidung (26) aufweisen, in welche ein Quersteg (27) des Feststellhebels (25) einführbar ist.

14. Ruderkombinationsgerät nach einem der Ansprüche 1 bis 10, dadurch gekennzeichnet, daß der Aufnahmestutzen (8) auf der der Stellschraube (23) gegenüberliegenden Seite (34) offen ausgebildet ist.

15. Ruderkombinationsgerät nach einem der Ansprüche 1 bis 14, dadurch gekennzeichnet, daß der mit einer Arretierungsscheibe (32) versehenen Stellschraube (23) eine im Abstützungsträger (4) gelagerte Gegengewindehülse (33) zugeordnet ist.

16. Ruderkombinationsgerät nach einem der Ansprüche 11 bis 15, dadurch gekennzeichnet, daß auf dem Abstützungsträger (4) oberhalb der Stellschraube (23) in Höhe des Gelenkpunktes (9) ein Klemmschutz (31) angeordnet ist.

17. Ruderkombinationsgerät nach einem der Ansprüche 1 bis 16, dadurch gekennzeichnet, daß am Sitz (14) eine Arretierungsschraube (35) zur stufenlosen Arretierung des Sitzes an der Führungsbahn (28) angeordnet ist.

18. Ruderkombinationsgerät nach einem der Ansprüche 1 bis 17, dadurch gekennzeichnet, daß die auf der Unterseite des Polsterbretts (1) verlaufende Lagerschiene (5) an ihren Enden je einen U-förmigen Lagerungsbügel (36) aufweist.

19. Ruderkombinationsgerät nach Anspruch 18, dadurch gekennzeichnet, daß die beiden Lagerungsbügel (36) unterschiedlich lange Flansche aufweisen und die Stirnseiten der Flansche dem Profil der Führungsbahn (28) entsprechend konkav gewölbt ausgebildet sind.

## Claims

1. Combination rowing appliance, in which two receiving arms, which are provided with a handle and act against a settable resistance element, on a frame are each articulatedly connected at one end of a respective adjustable rowing arm carrier and a displaceable seat is guided in longitudinal direction as well as a padded board is arranged to be pivotable at the end of the frame and fixable by way of a bearing rail and a receiving stub fastened at the frame, characterised thereby, that the rowing arm carriers (16) are adjustable to be variable in angle of elevation vertically above the frame (3) in a mounting part (17), which is formed by vertical side walls and a base plate and which is rigidly fastened at the frame (3), and a supporting carrier (4) is associated with the padded board (1) and articulatedly connected at one end with the padded board (1) and at the other end with the receiving stub (8), wherein the supporting carrier (4) is arrestable at the receiving stub (8).

2. Combination rowing appliance according to claim 1, characterised thereby, that the side walls of the mounting part (17) display perforations (18), which are arranged in a quadrant, for the stepped vertical adjustment of the angle of elevation of the rowing arm carriers (16).

3. Combination rowing appliance according to claim 1, characterised thereby, that the mounting part (17) is constructed for the angularly steplessly variable fastening of the rowing arm carrier (16).

4. Combination rowing appliance according to one of the claims 1 to 3, characterised thereby, that the bearing rail (5), which juts out and is arranged on the underside of the padded board (1), is provided at its free end face with an adjusting screw (6).

5. Combination rowing appliance according to one of the claims 1 to 4, characterised thereby, that an arresting element is arranged at that end face of the bearing rail (5), which juts out, for the production of a tension-resistant connection of the seat (14) with the padded board (1) when laid over to be nearly parallel to the frame (3).

6. Combination rowing appliance according to claim 5, characterised thereby, that this is formed by a strap (7) extending nearly at a right angle to the bearing rail (5) of the padded board (1).

7. Combination rowing appliance according to one of the claims 5 and 6, characterised thereby, that the strap (7) is constructed for engaging below a guide roller (15) of the seat (14).

8. Combination rowing appliance according to one of the claims 1 to 7, characterised thereby, that the receiving stub (8) displays a stepped bearing surface (11) for bearing the adjusting screw (6) arranged at that end face of the bearing rail (5) of the padded board (1), which juts out.

9. Combination rowing appliance according to one of the claims 1 to 8, characterised thereby, that the supporting carrier (4) of the padded board (1) is articulatedly borne and guided to be variable in height in the receiving stub (8) of the frame (3).

10. Combination rowing appliance according to claim 9, characterised thereby, that the receiving stub (8) is provided with an elongate hole (22) and a setscrew (23) arranged at a right angle thereto as well as with an upper cut-out (29).

11. Combination rowing appliance according to one of the claims 1 to 10, characterised thereby, that two lateral bracket flanges (24) are arranged at the receiving stub (8).

12. Combination appliance according to one of the claims 1 to 11, characterised thereby, that a locking lever (25) is associated with the bracket flanges (24).

13. Combination rowing appliance according to one of the claims 1 to 12, characterised thereby, that the bracket flanges (24) display an undercut portion (26), into which a transverse web (27) of the locking lever (25) is introduceable.

14. Combination appliance according to one of the claims 1 to 10, characterised thereby, that the receiving stub (8) is constructed to be open at the side (34) lying opposite the setscrew (23).

15. Combination rowing appliance according to one of the claims 1 to 14, characterised thereby, that the setscrew (23) is provided with a locking washer (32) and associated with a counterthread sleeve (33) borne in the supporting carrier (4).

16. Combination appliance according to one of the claims 11 to 15, characterised thereby, that a clamping protection (31) is arranged at the height of the hinge point (9) above the setscrew (23) on the supporting carrier (4).

17. Combination rowing appliance according to one of the claims 1 to 16, characterised thereby, that a locking screw (35) is arranged at the seat (14) for the stepless locking of the seat (14) to the guide track (28).

18. Combination rowing appliance according to one of the claims 1 to 17, characterised thereby, that the bearing rail (5) extending on the underside of the padded board (1) displays a respective U-shaped bearing bracket (36) at each of its ends.

19. Combination rowing appliance according to claim 18, characterised thereby, that both the bearing brackets (36) display differently long flanges and the faces of the flanges are formed to be concavely bowed in correspondence with the profile of the guide track (28).

## Revendications

1. Appareil combinatoire à ramer comportant un châssis muni de deux avirons avec poignées, chacun des avirons agissant en opposition à une résistance réglable et ayant une extrémité articulée dans un porte-aviron réglable, un siège mobile selon la direction longitudinale du châssis et à l'extrémité de celui-ci une tablette rembourrée, inclinable, pouvant être bloquée en position par l'intermédiaire d'une barre d'appui et d'une embase tubulaire fixée au châssis, caractérisé en ce que les porte-avirons (16) ont leur angle d'élévation réglable à l'intérieur d'une pièce de maintien (17) fixée au châssis (3) et constituée d'une embase et de deux parois latérales, verticales, tandis que la tablette rembourrée (1) est associée à un bras porteur (4) articulé par une extrémité à la tablette (1), par l'autre extrémité à une embase tubulaire (9) sur laquelle le bras porteur (4) peut être immobilisé.

2. Appareil combinatoire à ramer selon la revendication 1, caractérisé en ce que les parois latérales de la pièce de maintien (17) sont munies de perçages (18) disposées en quart de cercle, permettant le réglage vertical, pas à pas, de l'angle d'élévation du porte-aviron (16).

3. Appareil combinatoire à ramer selon la revendication 1, caractérisé en ce que la pièce de maintien (17) est conçue pour permettre le réglage en continu et le blocage de l'angle d'élévation du porte-aviron (16).

4. Appareil combinatoire à ramer selon l'une des revendications 1 à 3, caractérisé en ce que la barre d'appui (5) disposée à la face inférieure de la tablette rembourrée (1) en saillie porte à sa section frontale libre une vis de réglage (6).

5. Appareil combinatoire selon une des revendications 1 à 4, caractérisé en ce que la section frontale en saillie de la barre d'appui (5) est munie d'un organe d'arrêt destiné à assurer une liaison, résistante à la traction, entre le siège (14) et la tablette rembourrée (1) rabattue en position sensiblement parallèle au châssis (3).

6. Appareil combinatoire à ramer selon la revendication 5, caractérisé en ce que l'organe d'arrêt est constitué par une languette (7) sensiblement perpendiculaire à la barre d'appui (5) de la tablette rembourrée.

7. Appareil combinatoire à ramer selon l'une des revendications 5 et 6, caractérisé en ce que la languette (7) est conçue pour venir s'accrocher, par-dessous, à un galet de guidage (15) du siège (14).

8. Appareil combinatoire à ramer selon l'une des revendications 1 à 7, caractérisé en ce que, l'embase tubulaire (8) présente une surface d'appui (11) en épaulement destinée à recevoir la vis de réglage (6) disposée à la partie en saillie de la barre d'appui (5) de la tablette rembourrée (1).

9. Appareil combinatoire à ramer selon l'une des revendications 1 à 8, caractérisé en ce que le bras porteur (4) de la tablette rembourrée (1) est articulé et réglable en hauteur sur l'embase tubulaire (8) du châssis (3).

10. Appareil combinatoire à ramer selon la revendication 9, caractérisé en ce que l'embase tubulaire (8) est munie d'une boutonnière (22), d'une vis de fixation (23) et d'un évidement (29) à sa partie supérieure.

11. Appareil combinatoire à ramer selon l'une des revendications 1 à 10, caractérisé en ce que l'embase tubulaire (8) est munie de deux joues en porte-à-faux (24) en encorbellement.

12. Appareil combinatoire à ramer selon l'une des revendications 1 à 11, caractérisé en ce qu'un levier de maintien (25) est associé aux joues en porte-à-faux (24).

13. Appareil combinatoire à ramer selon l'une des revendications 1 à 12, caractérisé en ce que les joues en porte-à-faux (24) présentent une découpe (26) vers le bas, dans laquelle peut s'engager une entretoise transversale (27) du levier de maintien (25).

14. Appareil combinatoire à ramer selon l'une des revendications 1 à 10, caractérisé en ce que l'embase tubulaire (8) est ouverte du côté opposé à la vis de réglage (23).

15. Appareil combinatoire à ramer selon l'une des revendications 1 à 14, caractérisé en ce que le bras porteur (4) est muni d'une douille receveuse filetée (33) associée à la vis de réglage (23), munie d'un disque d'arrêt (32).

16. Appareil combinatoire à ramer selon l'une des revendications 11 à 15, caractérisé en ce que le bras porteur (4) est équipé d'une sûreté antipincement (31) disposée au-dessus de la vis de réglage (23), à la hauteur du point d'articulation (9).

17. Appareil combinatoire à ramer selon l'une des revendications 1 à 16, caractérisé en ce que le siège (14) est muni d'une vis d'arrêt (35) permettant d'immobiliser le siège en tout point de la piste de guidage (28).

18. Appareil combinatoire à ramer selon l'une des revendications 1 à 17, caractérisé en ce que la barre d'appui (5) située à la face inférieure de la tablette rembourrée (1) présente à chacune de ses extrémités un étrier de positionnement (36) en forme de U.

19. Appareil combinatoire à ramer selon la revendication 18, caractérisé en ce que les deux étriers de positionnement (36) n'ont pas les mêmes longueurs de flancs, lesquels présentent, de face, un profil concave adapté à celui de la piste de guidage (28).
